# EUROPÄISCHE PATENTSCHRIFT

(11) **EP 0 979 381 B1**
(45) Veröffentlichungstag und Bekanntmachung des Hinweises auf die Patenterteilung: **01.08.2001**
(21) Anmeldenummer: 98905137.0
(22) Anmeldetag: 06.03.1998
(51) Int. Cl.: F28F 9/013

(54) **WÄRMETAUSCHER MIT IM WESENTLICHEN HORIZONTAL VERLAUFENDEN ROHREN**
HEAT EXCHANGER WITH ESSENTIALLY HORIZONTALLY EXTENDING PIPES
ECHANGEUR DE CHALEUR AVEC DES TUBES S'ETENDANT SENSIBLEMENT HORIZONTALEMENT

(30) Priorität: 07.03.1997 AT 39097
(43) Veröffentlichungstag der Anmeldung: 16.02.2000
(73) Patentinhaber: AE Energietechnik GmbH, 1211 Wien (AT)
(72) Erfinder: BINDER, Norbert-Jochen, A-8063 Eggersdorf (AT); GRIVAS, Konstantin, A-8010 Graz (AT); RATH, Dietmar, A-8401 Karlsdorf (AT)
(74) Vertreter: VA TECH Patente GmbH
(86) Internationale Anmeldenummer: AT9800055
(87) Internationale Veröffentlichungsnummer: WO9840685

(56) Entgegenhaltungen:
- DE-A- 3 029 744
- US-A- 2 268 730
- US-A- 4 245 694
- US-A- 4 368 695

## Beschreibung

Die Erfindung betrifft einen Wärmetauscher mit im wesentlichen horizontal verlaufenden Rippenrohren (1, 1'), die parallel zueinander verlaufen, wie beispielsweise Rohre eines Abhitzekessels, wobei die übereinandergestapelten Rohre (1, 1') in bestimmten Abständen übergeschobene zylindrische Hülsen (3, 3') aufweisen und sich die Rohre (1) über die Hülsen (3) an den entsprechenden Hülsen (3') der darunterliegenden Rohre (1') abstützen, die Hülsen (3') der untersten Rohrreihe (1') auf Trageinrichtungen (6, 6'), die über Hängeelemente (7, 7', 7", 8) mit einem Gehäuse verbunden sind, aufliegen und die zylindrischen Hülsen (3, 3') einen kreisringförmigen Querschnitt besitzen.

Aus der AT 395 754 B ist eine Lochplatte zur vertikalen Abstützung von horizontalen Rohren, vorzugsweise Rippenrohren, an einem Gehäuse, insbesondere für Abhitzekessel oder Kondensatoren, bei der die Löcher für die Rohre entsprechend einem Teilungsschema angeordnet sind und einen gegenüber dem Rohraußendurchmesser geringfügig größeren Querschnitt aufweisen, bekannt.

Die Erfindung weist den Nachteil auf, dass die Herstellung der Lochplatten durch Spanabhebung aufwendig ist, die herstellungsbedingten Toleranzen sind oft so groß, dass der verbleibende Steg zwischen den Löchern schmal und die nötige Festigkeit der Lochplatte bei hohen Temperaturen, wie sie beispielsweise in einem Abhitzekessel herrschen, somit nicht gegeben ist und die Gefahr der Verformung der Lochplatten besteht. Weiters ist der Mindestabstand der Löcher festigkeitsmäßig vorgegeben, sodass eine größere Rohrdichte nicht verwirklicht werden kann.

Aus der US 4 245 694 ist eine Vorrichtung zur Auflagerung von Wärmetauscherrohren bekannt, die aus einer Vielzahl von zylindrischen Hülsen oder ähnlichen Elementen besteht, durch welche die Wärmetauscherrohre hindurchtreten, wobei die Hülsen in einem Rahmen angeordnet sind. Diese Vorrichtung weist bei höheren Abgastemperaturen nicht die notwendige Festigkeit auf.

Die US 2 268 730 zeigt eine Vorrichtung zur Auflagerung von im Wesentlichen horizontal verlaufenden Rohren, bei der zumindest eine Trageinrichtung und die zugehörigen Hängeelemente zumindest teilweise gekühlt ausgebildet sind, jedoch wird die Trageinrichtung nicht ausschließlich an Hängeelementen befestigt.

Die US 4 368 695 zeigt einen Wärmetauscher mit Lochplatten der eine gekühlte Trageinrichtung aufweist.

Die Aufgabe der vorliegenden Erfindung besteht nun darin, eine Auflagerung für die Rohre zu entwickeln, die bei höheren Temperaturen die notwendige Festigkeit besitzt und deren Herstellung im Vergleich zur AT 395 754 B mit geringem Arbeitsaufwand möglich ist.

Die Erfindung ist dadurch gekennzeichnet, dass zumindest eine Trageinrichtung an zwei Hängeelementen befestigt ist und dass sowohl die Trageinrichtung als auch die Hängeelemente gekühlt ausgebildet sind, indem die Trageinrichtung als durchströmter Sammler ein Hängeelement als das Zuleitungsrohr und ein Hängeelement als das Ableitungsrohr dieses Sammlers ausgebildet ist.

Neu an dieser Erfindung ist, dass durch die zumindest teilweise Kühlung der Tragvorichtung und der Hängeelemente die gekühlten Teile in den Kreislauf eines Abhitzekessels eingebunden und bei hohen Abgastemperaturen gekühlt werden, sodass die Hitzebeständigkeit der gekühlten Teile erhöht wird, wodurch die Temperaturbeständigkeit der Vorrichtung gegeben ist.

Eine Ausgestaltung der Erfindung besteht darin, dass gekühlte Trageinrichtungen bzw gekühlte Hängeelemente mit ungekühlten Trägem bzw ungekühlten Hängeelementen kombiniert sind.

Das hat den Vorteil, dass die Trageinrichtungen bzw Hängeelemente mit höherer Temperaturbelastung mit Medium durchströmt, also gekühlt werden und die weniger temperaturbelasteten Vorrichtungen einfacher ausgeführt werden können, indem sie ungekühlt ausgebildet werden.

Die Mittelpunkte der Hülsen einer Rohrreihe können jeweils im Ausmaß eines Hülsenradius gegenüber der darunterliegenden Rohrreihe versetzt sein, wodurch eine besonders dichte Anordnung der Rohre gewährleistet ist.

Die Mittelpunkte der Hülsen einer Rohrreihe können weiters jeweils senkrecht über den Hülsen der darunterliegenden Rohrreihe angeordnet sein. Diese fluchtende Anordnung der Rohre bedingt eine weniger dichte Packung der Rohre und somit etwas mehr Raum für das zwischen den Rohren durchströmende Abgas.

Die Hülsen sind im Bereich der gegenseitigen Berührungslinien miteinander verschweißt. Dadurch wird die gegenseitige Lage der Hülsen dauerhaft festgelegt.

Bei Ausbildung der Rohre als Rippenrohre liegen mindestens zwei Rippen auf einer Hülse auf, sodass das Rohr stabil gelagert ist.

Die Erfindung ist in den Figuren 1 bis 4 beispielhaft und schematisch dargestellt.

Fig. 1 zeigt einen Schnitt durch die Längsachsen der Hülsen zweier benachbarter Rohre entlang der Schnittlinie A-A in Fig. 2.

Fig. 2 zeigt einen Ausschnitt eines Rohrbündels im Schnitt normal zur Längsachse der Hülsen bzw Rohre.

Fig. 3 zeigt zwei Rohrbündel im Schnitt normal zur Längsachse der Hülsen bzw Rohre im Bereich einer kombinierten Aufhängevorrichtung.

Fig. 4 zeigt zwei Rohrbündel im Bereich einer ungekühlten Aufhängevorrichtung im Schnitt normal zur Längsachse der Hülsen bzw Rohre und in der Seitenansicht.

In Fig. 1 sind zwei übereinanderliegende Rippenrohre 1, 1' dargestellt, die durch Rippen 2, 2' auf der Innenfläche von übergeschobenen Hülsen 3, 3' aufliegen. Der Innendurchmesser der Hülsen 3, 3' ist im Vergleich zum Außendurchmesser der Rippen 2, 2' so gewählt, dass die Rippenrohre 1, 1' leicht in Hülsen 3, 3' geschoben und die Rippenrohre 1, 1' in Längsrichtung in den Hülsen 3, 3' gekippt werden können. Dadurch liegt die Längsachse 4, 4' des Rippenrohres 1, 1' unterhalb der Längsachse 5, 5' der Hülse 3, 3'. Die Länge der Hülsen 3, 3' ist so gewählt, dass mindestens zwei Rippen 2, 2' auf der Hülse 3, 3' abgestützt sind.

Fig. 2 zeigt einen Ausschnitt aus einem Rohrbündel im Querschnitt im Bereich der Hülsen 3, 3'. Es sind die in den Hülsen 3, 3' liegenden Rippenrohre 1, 1' dargestellt, wobei im Bereich der Schnittlinie A-A auch die jeweilige Rippe 2, 2' eingezeichnet ist. Die Rohre 1, 1' sind in horizontalen Reihen angeordnet, wobei die Mittelpunkte der Hülsen 3, 3' einer Rohrreihe jeweils im Ausmaß eines Hülsenradius gegenüber der darunterliegenden Rohrreihe versetzt sind. Dadurch liegt jede Hülse 3 mit Ausnahme der am Rand des Rohrbündels gelegenen Hülsen auf zwei Hülsen 3' der unteren Rohrreihe auf und besitzt daher je eine Berührungslinie mit insgesamt sechs anderen Hülsen 3, 3'. Die Lage dieser Berührungslinien ist bei einem in der Mitte des Rohrbündels gelegenen Hülse 3 durch strichlierte Linien angedeutet. Entlang dieser Berührungslinien werden die Hülsen 3, 3' miteinander verschweißt. Der gegenseitige Abstand der Rohre (1, 1') ist durch die Abmessungen der Hülse (3, 3') automatisch gegeben.

Fig. 3 zeigt zwei übereinanderliegende Rohrbündel, die durch die Hülsen 3 dargestellt sind. Das untere Rohrbündel liegt auf einer Trageinrichtung auf, die als Sammler 6 ausgebildet ist, welcher von Medium in der angegebenen Pfeilrichtung durchströmt wird. Der Sammler 6 ist an mindestens zwei Hängeelementen 7, 8 befestigt, wobei das eine Hängeelement als Zuleitungsrohr 7 und das andere Hängeelement als Ableitungsrohr 8 ausgebildet ist. Die Pfeile geben die Strömungsrichtung des durchgeleiteten Mediums an. Das obere Rohrbündel ist auf einer als ungekühlter Träger 6' ausgebildeten Trageinrichtung aufgelagert, wobei der Träger 6' von den Hängeelementen 7, 8 getragen wird. Das zu kühlende Abgas strömt von unten durch die Rohrbündel, wobei die Abgastemperatur nach oben hin aufgrund der Abkühlung durch die Rohre abnimmt. Somit kann die Trageinrichtung des obenliegenden Rohrbündels als ungekühlter Träger 6' ausgebildet werden.

Fig. 4 zeigt im rechten Teil zwei übereinanderliegende Rohrbündel, die durch die Hülsen 3 dargestellt sind, wobei die Tragvorrichtungen 6' und die Hängeelemente 7', 7" ungekühlt ausgebildet sind. Die als Profilträger 6' ausgebildeten Tragvorrichtungen sind an Seitenelementen 7' befestigt, welche mit dem Profilträger 6' des darüberliegenden Rohrbündels bzw mit dem Tragrost 10 durch Laschen 7" verbunden sind. Ein Profilträger 6', zwei Seitenelemente 7' und ein Element 9 bilden einen Tragrahmen, der das Rohrbündel bzw die Hülsen 3. 3' zusammenhält.

Im linken Teil von Fig. 4 ist die Seitenansicht der Rohrbündel im Bereich der Tragvorrichtungen bzw Hängeelemente dargestellt. Die waagrechten Linien in den Seitenelementen 7' zeigen die Lage der Mittelpunkte der einzelnen Reihen von Hülsen 3.

Bei einem Abhitzekessel werden mehrere der in Fig. 3 bzw 4 dargestellten Rohrbündel neben- und übereinander angeordnet. Die nebeneinanderliegenden Rohrbündel werden durch senkrecht angeordnete Hängeelemente 7, 7', 7", 8 voneinander getrennt. Die Hängeelemente 7, 8 sind in einem Gehäuse, zB mittels eines Tragrosts 10, befestigt.

## Patentansprüche

1. Wärmetauscher mit im wesentlichen horizontal verlaufenden Rippenrohren (1, 1'), die parallel zueinander verlaufen, wie beispielsweise Rohre eines Abhitzekessels, wobei die übereinandergestapelten Rohre (1, 1') in bestimmten Abständen übergeschobene zylindrische Hülsen (3, 3') aufweisen und sich die Rohre (1) über die Hülsen (3) an den entsprechenden Hülsen (3') der darunterliegenden Rohre (1') abstützen, die Hülsen (3') der untersten Rohrreihe (1') auf Trageinrichtungen (6, 6'), die über Hängeelemente (7, 7', 7", 8) mit einem Gehäuse verbunden sind, aufliegen und die zylindrischen Hülsen (3, 3') einen kreisringförmigen Querschnitt besitzen, **dadurch gekennzeichnet, dass** zumindest eine Trageinrichtung (6) an zwei Hängeelementen (7, 8) befestigt ist und dass sowohl die Trageinrichtung (6) als auch die Hängeelemente (7, 8) gekühlt ausgebildet sind, indem die Trageinrichtung als durchströmter Sammler (6), ein Hängeelement als das Zuleitungsrohr (7) und ein Hängeelement als das Ableitungsrohr (8) dieses Sammlers (6) ausgebildet ist.

2. Vorrichtung nach Anspruch 1, **dadurch gekennzeichnet**, dass zumindest eine obere Trageinrichtung als ungekühlter Träger (6') ausgebildet und von den gekühlten Hängeelementen (7, 8) getragen ist.

## Claims

1. A heat exchanger comprising finned tubes (1, 1') which are oriented substantially horizontally and run parallel to each other, as for example the tubes of a waste heat boiler, wherein the stacked tubes (1, 1') have cylindrical sleeves (3, 3') which are slipped over the tubes while being spaced apart therefrom by a certain distance, the tubes (1) rest via the sleeves (3) on corresponding sleeves (3') of the underlying tubes (1'), the sleeves (3') of the lowermost layer of tubes (1') rest on a support installation (6, 6'), which is affixed to a housing via suspension members (7, 7', 7", 8) and the cylindrical sleeves (3, 3') have a circular cross-section,
characterised in that at least one support installation (6) is affixed to two suspension members (7, 8), in that both the support installation (6) and the suspension members (7, 8) are constructed to be cooled, in that the support installation is constructed as a flow through manifold (6), in that one suspension member is constructed as the supply tube (7) and one suspension member is constructed as the discharge tube (8) for this manifold (6).

2. An installation according to claim 1, characterised in that at least one upper support installation is used as a non-cooled support (6') and is carried by a cooled suspension member (7, 8).

## Revendications

1. Échangeur de chaleur avec des tubes ailetés (1, 1') s'étendant sensiblement horizontalement, parallèlement les uns aux autres, tels que par exemple les tubes d'une chaudière de récupération, les tubes (1, 1') empilés les uns au-dessus des autres présentant, à des espacements déterminés, des manchons cylindriques (3, 3') passés sur eux et les tubes (1) prenant appui, par l'intermédiaire des manchons (3), sur les manchons (3') correspondant des tubes (1') sous-jacents, les manchons (3') de la rangée de tubes (1') la plus basse reposant sur des dispositifs supports (6, 6'), reliés à un carter par l'intermédiaire d'éléments d'accrochage (7, 7', 7", 8) et les manchons cylindriques (3, 3') ayant une section transversale en forme d'anneau de cercle, caractérisé en ce qu'au moins un dispositif support (6) est fixé sur deux éléments d'accrochage (7, 8), et en ce que, tant, le dispositif support (6), qu'également les éléments d'accrochage (7, 8) sont de réalisation refroidie, en ce que le dispositif support est réalisé sous la forme de collecteur (6) traversé par un écoulement, un élément d'accrochage est réalisé sous la forme de tube d'amenée (7) et un élément d'accrochage est réalisé sous la forme de tube d'évacuation (8) de ce collecteur (6).

2. Dispositif selon la revendication 1, caractérisé en ce qu'au moins un dispositif support supérieur est réalisé sous la forme de support (6') non refroidi et est porté par les éléments d'accrochage (7, 8) refroidis.
